# FASCICULE DE BREVET EUROPEEN

(11) **EP 1 023 110 B1**
(45) Date de publication et mention de la délivrance du brevet: **09.05.2007**
(21) Numéro de dépôt: 98947634.6
(22) Date de dépôt: 08.10.1998
(51) Int. Cl.: A62C 3/07

(54) **DISPOSITIF D'EXTINCTION AUTOMATIQUE D'INCENDIE INTEGRE A UN CONVOI FERROVIAIRE**
IN EINEM EISENBAHNZUG INTEGRIERTES AUTOMATISCHES LÖSCHSYSTEM
AUTOMATIC FIRE EXTINGUISHING DEVICE INCORPORATED IN A RAILWAY CONVOY

(30) Priorité: 15.10.1997 FR 9713138
(43) Date de publication de la demande: 02.08.2000
(73) Titulaire: Hainzl Industriesysteme GmbH & Co KG, 4020 Linz (AT)
(72) Inventeur: PONCET, Jean, 13100 Aix en Provence (FR); PONCET, Georges, 75017 Paris (FR); PONCET, Andrée, 75018 Paris (FR)
(74) Mandataire: Hübscher, Helmut
(86) Numéro de dépôt international: PCT/FR1998/002158
(87) Numéro de publication internationale: WO 1999/019026

(56) Documents cités:
- EP-A- 0 522 671
- WO-A-94/16770
- WO-A-96/11829
- AU-A- 4 916 190
- DE-C- 200 782
- GB-A- 2 139 495
- GB-A- 2 215 204
- "6 nouvelles compositions TES des CFF" JOURNAL DES SAPEURS-POMPIERS SUISSES, vol. 1996, no. 7, pages 538-543,

## Description

La présente invention a pour objet un dispositif d'extinction automatique d'incendie survenant sur un convoi ferroviaire.

Le secteur technique de l'invention est celui de la lutte contre les incendies à bord d'un convoi ferroviaire

La demande de brevet GB 2.139.495 A (Total Walther Feuerschutz) décrit un dispositif automatique de protection incendie pour véhicules équipés d'un système d'air comprimé qui est particulèrement adapté pour équiper un train souterrain constitué de plusieurs voitures attelées de transport de voyageurs. Le dispositif comporte un réservoir, commun à plusieurs voitures, qui contient un matériau extincteur sous pression d'air et une canalisation raccordant ce réservoir à des arroseurs (sprinklers). L'air comprimé contenu dans le réservoir provient du circuit d'air comprimé équipant le véhicule, en particulier du circuit de freinage. Un conduit d'alimentation du réservoir en air comprimé est équipé d'un clapet anti- retour pour assurer un remplissage automatique dudit réservoir par de l'air comprimé. La canalisation de transport du matériau extincteur (constitué par de l'eau salée) est divisée en plusieurs branches, alimente les arroseurs des différents véhicules du train et comporte un raccord flexible entre deux véhicules.

Ce système comporte des inconvénients .

Tout d'abord l'usage de l'air comprimé comme unique moyen de propulsion du liquide extincteur n'est pas compatible avec un réservoir de capacité suffisante pour assurer un fonctionnement efficace du dispositif anti-incendie. Un tel réservoir, résistant à la pression requise, est, en outre, d'un encombrement trop important pour être implanté dans un véhicule de transport de personnes. Ensuite, l'utilisation de l'air comprimé du circuit de freinage est de nature à perturber gravement le fonctionnement dudit circuit, principalement par un prélèvement excessif d'air comprimé: il est en effet impossible de prévoir d'avance combien d'arroseurs s'ouvriront , par conséquent quel sera le débit d'eau, donc d'air.

Un autre inconvénient est le risque d'indisponibilité de l'ensemble du dispositif anti-incendie en cas d'avarie du circuit de freinage, par exemple à la suite d'accident à l'origine de l'incendie ou consécutif à celui-ci.

De même, est incompatible avec le résultat recherché la mise en service d'un compresseur additionnel (cf revendication 11) dont le débit d'air en haute pression devrait être au moins égal au débit total de tous les arroseurs en service.

Il est également décrit dans l'article intitulé « 6 nouvelles compositions TES des CFF » paru dans le Journal des Sapeurs Pompiers Suisses (N° 7/96 pp.538-543) un camion citerne pour convoi ferroviaire qui comporte une citerne, apte à recevoir un fluide de lutte contre l'incendie, qui est montée sur ou intégrée à un chassis équipé de boggies comportant au moins une pompe raccordée à la citerne pour pouvoir y aspirer le fluide et raccordée à des portions de conduit pour pouvoir y refouler ce fluide.

Mais un tel wagon ne permet pas d'assurer un haut degré de disponibilité et d'aptitude aux performances lors de la lutte contre l'incendie à bord de convois ferroviaires.

En matière ferroviaire, on connaît l'usage de trains de secours comportant, avec d'autres éléments, un wagon-citerne-pompe armé de lances d'incendie et utilisables par des équipes de servants en approche d'un convoi sinistré.

Cependant, le développement du ferroutage, notamment celui empruntant des tunnels, sur de grandes distances, soulève la question d'une meilleure sécurité des convois et l'opportunité de disposer de nouveaux équipements embarqués d'extinction automatique d'incendie.

En effet, l'installation dans les tunnels ferroviaires d'arroseurs à poste fixe sur les parois de l'ouvrage n'est opérationnelle que pendant le franchissement de celui-ci et nécessite une procédure complexe d'interventions séquentielles (détection, localisation, arrêt du convoi) préalablement à la mise en action des arroseurs. Même en disposant, malgré son coût dans un long tunnel, d'une couverture continue et d'emprise suffisante, il se produit inévitablement un retard important à l'attaque du feu et donc un risque non négligeable de son extension.

Comme exemple d'équipements embarqués d'extinction automatique d'incendie, il sera fait référence, par exemple, aux documents EP-522 671-A : celui-ci concerne un wagon pour le transport d'un ou plusieurs véhicules routiers, qui comprend un conduit s'étendant dans la direction longitudinale de ce wagon et alimentant une installation de pulvérisation.

Or un tel dispositif ne permet pas d'assurer que ce conduit soit repli de fluide de lutte contre l'incendie : la lutte contre un incendie ne pourrait donc commencer qu'avec retard.

La présente invention a pour objet de proposer un dispositif simple à construire, à entretenir et à utiliser, qui remédie aux inconvénients énoncés ci-avant et dont la disponibilité, la puissance et l'efficacité soient adaptées au risque particulier que constitue un incendie à bord d'un convoi ferroviaire en marche.

L'objectif de l'invention consiste à mettre en oeuvre sur un ensemble de véhicules circulant en convoi, principalement sur voie ferrée, des moyens pour agir sur un foyer d'incendie, naissant ou peu développé, qui surviendrait ou se développerait sur ledit convoi et l'éteindre ou le circonscrire, même pendant la marche dudit convoi et ceci avant que soit possible toute autre intervention extérieure à ce convoi.

Les buts de la présente invention ainsi que d'autres qui apparaîtront par la suite, sont atteints par un wagon-citerne pour convoi ferroviaire, qui comporte une citerne, apte à recevoir un fluide de lutte contre l'incendie, qui est montée sur ou intégré à un châssis équipé de boggies, où au moins une pompe est prévue, raccordée à la citerne, pour pouvoir y aspirer ledit fluide, et raccordée à des portions de conduit pour pouvoir refouler ledit fluide par lesdites portions de conduit, lequel wagon-citerne est caractérisé, selon la présente invention, en ce qu'il comprend deux portions de conduit de transport dudit fluide, s'étendant respectivement jusqu'à chacune des deux extrémités longitudinales du châssis ou du wagon, raccordées à la citerne et terminées par un dispositif de raccordement, par l'inter-médiaire duquel les portions de conduit placées sous la pression d'un fluide sont raccordées à une conduite, s'étendant en direction longitudinale et appartenant à un wagon voisin ou une voiture voisine.

Avantageusement ce wagon comporte deux pompes entraînées chacune par un moteur thermique, et raccordées aux deux portions de conduit pour permettre à chaque pompe de délivrer le liquide extincteur sous pression indifféremment à l'un ou à l'autre des deux conduits d'extrémité pour alimenter la partie du convoi située en avant ou en arrière du wagon-citerne, ou bien aux deux portions de conduit simultanément pour alimenter à la fois les parties du convoi disposées en amont ou en aval, et dans lequel lesdites portions de conduit sont en parties flexibles.

De préférence, la capacité de la citerne est supérieure à 10 m².

Avantageusement, ce wagon comporte en outre un surpresseur d'air apte à pressuriser le réservoir.

La présente invention concerne aussi un convoi ferroviaire qui est caractérisé en ce qu'il comporte un wagon-citerne tel que ci-dessus et au moins un wagon ou voiture attelé au wagon-citerne, directement ou indirectement, qui comporte une canalisation longitu-dinale s'étendant sur toute la longueur du wagon ou voiture et terminée à chaque extrémité par un dispositif de raccordement pour permettre son raccordement, soit à une canalisation longitudinale d'un wagon ou d'une voiture adjacente, soit à l'une des portions de conduit d'extrémité du wagon-citerne.

De préférence, ce convoi comporte un wagon de transport de véhicules routiers équipé de ladite canalisation longitudinale et muni de canalisations secondaires raccordées à la canalisation principale pour délivrer le liquide extincteur à des arroseurs montés sur le wagon de transport de véhicules.

Avantageusement, le wagon porteur de véhicule comporte une ossature de caisse qui comporte des parois et une toiture, et comporte une rangée d'arroseurs placée immédiatement sous la toiture. Cette rangée d'arroseurs peut aussi être placée dans l'axe longitudinal médian de la toiture.

De préférence le wagon porteur de véhicule comporte un tronçon de canalisation qui est raccordé à la canalisation du wagon et qui est terminé par un orifice de raccordement à un réseau d'arroseurs intégré au véhicule de transport routier et le tronçon est prolongé par une canalisation flexible de raccordement au réseau.

Enfin, la présente invention est aussi relative à un wagon de transport d'un ou plusieurs véhicules routiers(s), comportant une canalisation longitudinale alimentant une installation d'arroseurs : cette canalisation s'étend sur toute la longueur du wagon et s'achève à chaque extrémité par un dispositif de raccordement par l'intermédiaire duquel la canalisation est raccordée, le cas échéant par une canalisation s'étendant en direction longitudinale, appartenant à au moins un wagon voisin ou une voiture voisine, à l'une des portions de conduit d'extrémité placées sous la pression d'un fluide d'un wagon-citerne : de plus cette canalisation comporte des canalisations secondaires raccordées à la canalisation principale, pour délivrer le liquide extincteur à des arroseurs montés sur le wagon de transport de véhicules.

Avantageusement, ce wagon comporte une ossature de caisse laquelle comporte des parois et une toiture, et comporte une rangée d'arroseurs placée immédiatement sous la toiture. Cette rangée d'arroseurs est placée dans l'axe longitudinal médian de la toiture.

De préférence dans ce cas, ce wagon comporte un tronçon de canalisation qui est raccordé à la canalisation du wagon et qui est terminé par un orifice de raccordement à un réseau d'arroseurs intégré au véhicule de transport routier.

Les caractéristiques de l'invention ressortiront à la lecture de la description suivante d'un dispositif embarqué d'extinction automatique, en référence aux dessins annexés sur lesquels : :
- La Fig. 1 est une vue schématique longitudinale d'un wagon-citerne-pompe comportant un réservoir de liquide extincteur, des pompes de propulsion dudit liquide, des canalisations et les moyens de leur raccordement au reste du convoi.
- La Fig. 2 est un exemple de réalisation d'une canalisation flexible reliant deux wagons quelconques du reste du convoi.
- La Fig. 3 est une vue schématique longitudinale d'un wagon de transport de véhicule routier comportant un tronçon de canalisation d'acheminement du liquide extincteur et un réseau de répartition dudit liquide.
- La Fig. 4 est une vue schématique de dessus dudit wagon.
- La Fig. 5 est une vue schématique transversale dudit wagon.
- La Fig. 6 est une vue en trois parties (6a, 6b, 6c) sans détails, d'un exemple de formation d'un convoi ferroviaire comportant un dispositif selon l'invention.
- La Fig. 7 est une vue transversale arrière d'un wagon porttant un véhicule routier, lequel comporte un réseau particulier d'arroseurs pouvant être raccordé temporairement aux canalisations du convoi.
- La Fig. 8 est une vue transversale arrière d'un wagon portant un véhicule routier, lequel comporte un toit ouvrant longitudinalement dans sa partie médiane.

Les équipements automatiques de lutte contre l'incendie étant autant que possible doublés, soit pour faire face à la défaillance éventuelle de l'un d'eux, soit pour renforcer son action, un mode préférentiel de réalisation du dispositif selon l'invention comporte tout d'abord :
- un wagon citerne-pompe 1 incorporé à un convoi C et sur lequel sont disposés :
   - un réservoir 2, lequel est rempli au moins partiellement de liquide extincteur 3 par l'orifice obturable 2b,
   - deux dispositifs compresseurs d'air 4,
   - deux moto surpresseurs 5 AV et 5 AR du liquide extincteur. Chacun de ces moto-surpresseurs est raccordé en amont (coté aspiration) au point bas 6 du réservoir 2 par une portion d'une canalisation longitudinale 7 et, en aval, (coté refoulement) à une tuyauterie en boucle by-pass 7/8 sur laquelle un clapet anti-retour 7a interdit le retour du liquide extincteur de 8 en 6 mais autorise son passage en sens inverse. Chaque portion avant et arrière de la canalisation 7 s'étend, en aval de la boucle by pass 7/8 et a travers les vannes 27a jusqu'à un dispositif d'extrémité 9 permettant son raccordement à une autre canalisation. Une conduite 7b relie les deux boucles by-pass 7/8 avant et arrière à travers la vanne 7c. Un montage selon l'exemple ci-dessus permet l'isolement ou au contraire la banalisation des équipements avant et arrière du wagon-citerne-pompe. L'énergie nécessaire au fonctionnement des moto-surpresseurs est tirée d'une source indépendante de celle utilisée pour la marche du convoi, par exemple d'un moteur thermique.

Le dispositif selon l'invention comporte en outre:
- des wagons 10, porteurs de véhicules de transport routier et circulant en formation de convoi ferroviaire. Lesdits wagons comportent :
- une ossature de caisse 11 comportant des parois pleines ou à claire-voie et une toiture à paroi pleine.
- un tronçon 12 de canalisation -dite canalisation principale-placé longitudinalement de l'avant à l'arrière de chacun desdits wagons et comportant également à chacune de ses extrémités un dispositif 9 permettant son raccordement à une autre canalisation.
- un premier réseau de canalisations -dites secondaires-13, disposé sur ladite ossature de caisse 11, en aval d'un dispositif d'alarme et de commande 13AC, leque-L est raccordé en 14 audit tronçon 12 de canalisation longitudinale; ledit réseau 13 comporte des ramifications 15 réparties sur l'ossature et terminées par des orifices arroseurs 16, lesquels sont obturés par des dispositifs thermo-fusibles 17,
- un deuxième réseau de canalisations secondaires 13a placé en aval d'une vanne motorisée 19 raccordée en 14a audit tronçon 12. Ledit réseau 13a comporte des ramifications 15a placées verticalement de part et d'autre des issues avant et arrière desdits wagons 10 et sur lesquelles ramifications sont raccordés des orifices arroseurs 18. La vanne motorisée 19 est actionnée par un dispositif de détection d'incendie 20 et de liaison 20a
- un tronçon de canalisation 15b, raccordé en 15C à la canalisation 12 relie, temporairement comme décrit plus loin, l'installation du convoi C à un réseau particulier d'extinction automatique embarqué mais distinct du réseau intégré audit convoi.
- éventuellement, un ou plusieurs wagons de service 22 dépourvus d'ossature de caisse et de réseaux d'arroseurs mais comportant un tronçon 12 de canalisation longitudinale et des moyens 9 disposés de manière à assurer la continuité du dispositif d'extinction tout le long du convoi. Entre chaque wagon incorporé au convoi C, y compris le wagon-citerne-pompe :
   - une canalisation flexible 23 reliant l'arrière du tronçon 7 ou 12 de canalisation longitudinale de l'un quelconque desdits wagons à l'avant du wagon suivant et ainsi de suite jusqu'aux extrémités avant et arrière du convoi C où les orifices terminaux 24 sont obturés.
   - des équipements accessoires de purge d'air 25, de vidange 26.des canalisations flexibles, d'isolement 27 et 27a permettant la séparation des éléments du convoi sans avoir à procéder à des vidanges inutiles.

Le dispositif selon l'invention s'applique aussi à des véhicules de transport routiers de marchandises fermés (fourgons) F1 et F2 transportés par ledit convoi C et comportant des moyens pour en arroser l'intérieur dans le cas ou un feu y survient.

Dans un premier mode préférentiel de réalisation, lesdits fourgons F1 comportent un toit ouvrant longitudinalement au moyen de dispositifs connus (non représentés) et de préférence dans sa partie médiane 28; le wagon porteur 10 comporte au moins une rangée d'arroseurs 16 placée immédiatement sous sa toiture etau-dessus de la partie ouvrante 28 du toit dudit fourgon.

Dans un deuxième mode de réalisation, le wagon 10 comporte un tronçon 15b, raccordé en 15C à la canalisation 12 et terminé par un orifice de raccordement 30, lequel est placé en aval d'une vanne motorisée 33. L'intérieur du fourgon F2 comporte un réseau 13b porteur d'arroseurs 18 alimentés en liquide extincteur par un dispositif de raccordement 31, propre au fourgon F2, extérieur à celui-ci et relié temporairement à l'orifice 30 par une canalisation flexible 32.

La vanne motorisée 33, intégrée au dispositif du convoi C est actionnée par l'intermédiaire d'une liaison temporaire 34, par exemple électrique, avec un détecteur d'incendie 35, propre au fourgon F2 et de technique connue.

L'avantage d'équiper les véhicules transportés de ces moyens complémentaires est d'augmenter considérablement l'efficacité du dispositif selon l'invention en attaquant un feu naissant dans l'enceinte d'un fourgon fermé, avant même que ledit feu ne se soit déclaré à l'extérieur dudit fourgon.

Dans un mode préférentiel de formation d'un convoi ferroviaire protégé contre l'incendie par un dispositif selon l'invention, le ou les wagons-citerne-pompe sont placés sensiblement au milieu Y du convoi C, comme illustré Fig. 6.

### FONCTIONNEMENT

La mise en état de marche s'opère, comme pour une installation de type antérieurement connu, par remplissage préalable des canalisations principales, des canalisations secondaires, des réseaux ramifiés alimentant des arroseurs à obturation thermo-fusible, ainsi que de la citerne (réservoir) 2.

Dans un mode opératoire préférentiel, on réserve dans celle-ci le volume convenable pour qu'y soit comprimé, au-dessus de la surface du liquide extincteur, de l'air en quantité telle que la totalité du liquide soit chassée éventuellement avec une pression résiduelle suffisante pour conserver une efficacité minimale aux arroseurs en cas de défaillance des moto-surpresseurs.

Cette disposition n'est donc pas indispensable au fonctionnement du dispositif mais assure, quelles que soient les circonstances, l'arrosage de la zone sinistrée dès l'ouverture des arroseurs 16. Elle implique, par contre:
- de disposer d'un réservoir éprouvé pour être utilisé à la pression initiale de fonctionnement,
- la précaution de remplir, au moins en aval des moto-surpresseurs, toutes les canalisations avec un liquide extincteur contenant un produit anti-gel,
- ou d'équiper lesdites canalisations de réchauffeurs ou de tout autre moyen de protection contre le gel.

Dans un autre mode opératoire préférentiel, la vanne 27a du wagon 1, motorisée, est fermée en position de veille et l'ensemble des canalisations 12, 23, 13, 15, est, seul, rempli d'air comprimé. Cette disposition évite l'usage du produit anti-gel. Elle retarde, par contre, légèrement l'arrivée du fluide extincteur sur le foyer d'incendie.

Bien entendu, la combinaison de ces différentes dispositions est possible, par exemple en plaçant des réchauffeurs sur les seules canalisations 7, 12, 23 et en remplissant les ramifications 13, et 15 d'un mélange anti-gel. Des clapets anti-retour 100 disposés aux points de raccordement avec la canalisation 12 maintiennent la séparation des deux fluides .

Dans une variante de réalisation, un réservoir sous pression 101, de 20 à 50 litres de capacité, semblable à un vase d'expansion à vessie, est placé sur chaque wagon 10, en dérivation du réseau ramifié 13, et 15 et en aval desdits clapets anti-retour. Ce réservoir compense les fuites éventuelles de ces clapets vers la canalisation 12, maintient dans le réseau ramifié une réserve d'énergie contribuant à la propulsion initiale de liquide extincteur et masque ainsi le temps, très court mais cependant nécessaire au démarrage et à la mise en régime des moto-surpresseurs.

Le convoi ainsi protégé contre l'incendie par le dispositif selon l'invention circule alors normalement en véhiculant son propre dispositif d'extinction automatique.

En cas de sinistre (départ de feu) le processus est sensiblement le même que celui des installations fixes déjà existantes. Indépendament de la chute de pression provoquée dans l'installation par la fusion d'un obturateur 17, les informations transmises par d'autres dispositifs de détection et d'alarme sont acheminées aux équipements d'extinction par des moyens connus, par exemple électriques, pneumatiques ou hydrauliques. Ainsi, selon le mode de déclenchement adopté, la chaleur dégagée par le foyer d'incendie provoque, en quelques secondes et en tous cas à très bref délai, soit la fusion des obturateurs thermo-fusibles 17, soit l'activation des détecteurs 20 et/ou 35 dont les signaux entrainent l'actionnement des vannes motorisées 19 et/ou 33, ainsi que, dans le deuxième mode opératoire évoqué ci-dessus, l'ouverture de la vanne motorisée 27a. L'un et l'autre processus libèrent le liquide extincteur qui est alors projeté sur la ou les zones concernées.

Dans un processus complémentaire préférentiel, le déclenchement, même localisé des arroseurs 16 entraine, concurrement avec les détecteurs 20, l'actionnement des vannes motorisées 19 créant, au moyen des arroseurs 18 placés sur les ramifications 15a à chaque issue avant et arrière du wagon sinistré, un bouclier thermique de nature à empêcher ou au moins à retarder l'extension éventuelle du feu aux wagons voisins.

Des déflecteurs (non représentés) de profil et d'orientation adaptés à la configuration du convoi protègent les arroseurs de l'effet de vent en cas de déclenchement du dispositif pendant la marche du convoi.

La mise en fonctionnement des moto-surpresseurs 5 AV et/ou 5 AR est automatiquement déclenchée par la baisse de pression consécutive à l'ouverture d'au moins un arroseur 16 ou d'une vanne motorisée 19 et/ou 33 et/ou 27a, de manière à maintenir les arroseurs en action sous pression maximale jusqu'à épuisement de la réserve 2 de liquide extincteur.

Si le convoi transporte des véhicules routiers fourgons à toit ouvrant, de type F1 décrit ci-dessus, ledit toit est ouvert à l'embarquement de sorte qu'un feu se déclarant dans le fourgon agisse sur la rangée d'obturateurs thermo-fusibles 17 placés en toiture du wagon 10.

Si le convoi transporte des véhicules routiers équipés d'un réseau particulier du type F2 décrit ci-dessus, ledit réseau est relié, pour la durée du transport, par l'orifice 31 du convoi, au moyen de la canalisation flexible 32 et de raccords dits "symétriques" ou "rapides" équipant ces trois éléments. Un feu se déclarant dans l'enceinte.du fourgon F2 agit sur les détecteurs 35 et déclenche aussitôt l'action des arroseurs ouverts 18.

Dans ces deux cas, la mise en action des arroseurs est effective avant même la propagation du feu à l'extérieur des fourgons.

Compte tenu d'une limite de charge d'au moins 20 tonnes par essieu et de sa masse à vide, un wagon-citerne-pompe peut embarquer 50 à 60 tonnes de liquide extincteur, soit sensiblement 60 m³ constituant une réserve capable 5 d'alimenter, à titre de comparaison, deux grosses lances d'incendie (20 m³/h X 2) pendant +/- 90 minutes.

En cas, exceptionnel, d'extension du feu sur la totalité d'un wagon porte-camion d'une surface de plateau d'environ 80 m², la dite réserve assure, avec un débit de 25 1/m²/min, (+/- 120 m³/h) une autonomie de fonctionnement dit "en déluge" d'une durée d'environ 30 minutes, laissant ainsi le temps suffisant à l'acheminement et à la mise en action de moyens de secours supplémentaires extérieurs au convoi sinistré.

Il est, par ailleurs, raisonnable d'estimer :
- à moins de 1 % du poids total en charge d'un wagon porte-camion l'équipement anti-incendie dudit wagon.
- entre 20 et 50 kw la puissance nécessaire au fonctionnement de chaque moto-pompe.

## Revendications

1. Wagon-citerne (1) pour convoi ferroviaire, qui comporte une citerne (2), apte à recevoir un fluide de lutte contre l'incendie, qui est montée sur ou intégré à un châssis équipé de boggies, où au moins une pompe (5) est prévue, raccordée à la citerne, pour pouvoir y aspirer ledit fluide, et raccordée à des portions de conduit pour pouvoir refouler ledit fluide par lesdites portions de conduit, **caractérisé en ce que**, le wagon-citerne comprend deux portions de conduit (7) de transport dudit fluide, s'étendant respectivement jusqu'à chacune des deux extrémités longitudinales du châssis ou du wagon, raccordées à la citerne et terminées par un dispositif (9) de raccordement, par l'intermédiaire duquel les portions de conduit placées sous la pression d'un fluide sont raccordées à une conduite, s'étendant en direction longitudinale et appartenant à un wagon voisin ou une voiture voisine.

2. Wagon selon la revendication 1, qui comporte deux pompes entraînées chacune par un moteur thermique, et raccordées aux deux portions de conduit pour permettre à chaque pompe de délivrer le liquide extincteur sous pression indifféremment à l'un ou à l'autre des deux conduits d'extrémité pour alimenter la partie du convoi située en avant ou en arrière du wagon-citerne, ou bien aux deux portions de conduit simultanément pour alimenter à la fois les parties du convoi disposées en amont ou en aval, et dans lequel lesdites portions de conduit sont en parties flexibles.

3. Wagon selon l'une quelconque des revendications 2 ou 1, dans lequel la capacité de la citerne est supérieure à 10 m².

4. Wagon selon l'une quelconque des revendications 1 à 3, qui comporte en outre un surpresseur d'air (4) apte à pressuriser le réservoir (2).

5. Convoi ferroviaire **caractérisé en ce qu'**il comporte un wagon-citerne selon l'une quelconque des revendications 1 à 4, et au moins un wagon (10, 22) ou voiture attelé au wagon-citerne, directement ou indirectement, qui comporte une canalisation (12) longitudinale s'étendant sur toute la longueur du wagon ou voiture et terminée à chaque extrémité par un dispositif (9) de raccordement pour permettre son raccordement, soit à une canalisation longitudinale d'un wagon ou d'une voiture adjacente, soit à l'une des portions de conduit d'extrémité du wagon-citerne.

6. Convoi selon la revendication 5, qui comporte un wagon (10) de transport de véhicules routiers (F1, F2) équipé de ladite canalisation longitudinale et muni de canalisations secondaires raccordées à la canalisation principale pour délivrer le liquide extincteur à des arroseurs montés sur le wagon de transport de véhicules.

7. Convoi selon la revendication 6, dans lequel le wagon (10) porteur de véhicule (F1, F2) comporte une ossature de caisse (11) qui comporte des parois et une toiture, et comporte une rangée d'arroseurs (16) placée immédiatement sous la toiture.

8. Convoi selon la revendication 7, dans lequel la rangée d'arroseurs (16) est placée dans l'axe longitudinal médian de la toiture.

9. Convoi selon l'une quelconque des revendications 6 ou 7, dans lequel :
- le wagon (10) porteur de véhicule comporte un tronçon (15b) de canalisation qui est raccordé à la canalisation (12) du wagon et qui est terminé par un orifice (30) de raccordement à un réseau (13b) d'arroseurs (18) intégré au véhicule (F2) de transport routier
- le tronçon (15b) est prolongé par une canalisation flexible (32) de raccordement au réseau (13b).

10. Wagon (10) de transport d'un ou plusieurs véhicules routiers(s) (F1, F2), comportant une canalisation (12) longitudinale alimentant une installation d'arroseurs, **caractérisé en ce que** la canalisation (12) s'étend sur toute la longueur du wagon et s'achève à chaque extrémité par un dispositif de raccordement (9) par l'intermédiaire duquel la canalisation (12) est raccordée, le cas échéant par une canalisation s'étendant en direction longitudinale, appartenant à au moins un wagon voisin ou une voiture voisine, à l'une des portions de conduit d'extrémité placées sous la pression d'un fluide d'un wagon-citerne selon l'une des revendications 1 à 4, et **en ce que** la canalisation (12) comporte des canalisations secondaires (13) raccordées à la canalisation principale, pour délivrer le liquide extincteur à des arroseurs (16) montés sur le wagon (10) de transport de véhicules.

11. Wagon (10) selon la revendication 10, qui comporte une ossature de caisse (11) laquelle comporte des parois et une toiture, et comporte une rangée d'arroseurs (16) placée immédiatement sous la toiture.

12. Wagon (10) selon la revendication 11, dans lequel la rangée d'arroseurs (16) est placée dans l'axe longitudinal médian de la toiture.

13. Wagon (10) selon la revendication 12, qui comporte un tronçon (15b) de canalisation qui est raccordé à la canalisation (12) du wagon et qui est terminé par un orifice (30) de raccordement à un réseau (13b) d'arroseurs (18) intégré au véhicule (F2) de transport routier.

## Claims

1. Tank wagon (1) for a railway convoy which comprises a tank (2) suitable for receiving a firefighting fluid which is mounted on or integrated into a chassis equipped with bogies, where at least one pump (5) is provided, connected to the tank, in order to be able to suck in the fluid there, and connected to pipe portions in order to be able to drive in said fluid through said pipe portions, **characterised in that** the tank wagon comprises two pipe portions (7) for transport of said fluid, each extending as far as each of the two longitudinal ends of the chassis or the wagon, connected to the tank and ended by a connection device (9), through the intermediary of which the pipe portions placed under pressure of a fluid are connected to a conduit, extending in longitudinal direction and belonging to a neighbouring wagon or carriage.

2. Wagon according to claim 1 which comprises two pumps each driven by a thermic motor and connected to the two pipe portions to allow each pump to supply the extinguishing fluid under pressure either to one or the other of the two end pipes in order to supply the section of the convoy situated in front of or behind the tank wagon, or to the two pipe portions simultaneously in order to simultaneously supply the sections of the convoy arranged upstream or downstream, and in which said pipe portions are in flexible sections.

3. Wagon according to one of the claims 2 or 1, in which the capacity of the tank is greater than 10 m³.

4. Wagon according to one of the claims 1 to 3 which also comprises an air booster (4) able to pressurise the tank (2).

5. Railway convoy **characterised in that** it comprises a tank wagon according to one of the claims 1 to 4, and at least one wagon (10, 22) or carriage coupled to the tank wagon, directly or indirectly, which comprises longitudinal pipework (12) extending over the whole length of the wagon or carriage and ending at each end with a connection device (9) in order to allow its connection either to longitudinal pipework of an adjacent wagon or carriage or to one of the end pipe portions of the tank wagon.

6. Convoy according to claim 5 which comprises a wagon (10) for transporting road vehicles (F1, F2) equipped with said longitudinal pipework and provided with secondary pipework connected to the main pipework in order to supply the extinguishing fluid to sprinklers mounted on the vehicle transport wagon.

7. Convoy according to claim 6, in which the wagon (10) carrying vehicles (F1, F2) comprises a body frame (11) which comprises walls and a roof, and comprises a row of sprinklers (16) placed immediately below the roof.

8. Convoy according to claim 7 in which the row of sprinklers (16) is placed in the median longitudinal axis of the roof.

9. Convoy according to one of the claims 6 or 7, in which:
- the vehicle carrying wagon (10) comprises a section (15b) of pipework which is connected to the pipework (12) of the wagon and which is ended by an opening (30) for connection to a network (13b) of sprinklers (18) integrated into the road transport vehicle (F2),
- the section (15b) is extended by flexible pipework (32) for connection to the network (13b).

10. Wagon (10) for transport of one or more road vehicles (F1, F2), comprising longitudinal pipework (12) supplying a sprinkler installation, **characterised in that** the pipework (12) extends over the whole length of the wagon and ends at each end with a connection device (9), through the intermediary of which the pipework (12) is connected, if appropriate through pipework extending longitudinally, belonging to at least one neighbouring wagon or carriage, to one of the end pipe portions placed under the pressure of a fluid of a tank wagon according to one of the claims 1 to 4, and **in that** the pipework (12) comprises secondary pipework (13) connected to the main pipework in order to supply the extinguishing fluid to sprinklers (16) mounted on the vehicle transport wagon (10).

11. Wagon (10) according to claim 10 which comprises a body frame (11) which comprises walls and a roof and comprises a row of sprinklers (16) placed immediately below the roof.

12. Wagon (10) according to claim 11, in which the row of sprinklers (16) is placed in the median longitudinal axis of the roof.

13. Wagon (10) according to claim 12 which comprises a section (15b) of pipework which is connected to the pipework (12) of the wagon and which is ended by an opening (30) for connection to a network (13b) of sprinklers (18) integrated into the road transport vehicle (F2).

## Patentansprüche

1. Tankwagen (1) für einen Eisenbahnzug mit einem Tank (2), der ein Brandbekämpfungsfluid aufnehmen kann und der in einem mit Drehgestellen versehenen Rahmen montiert oder darin integriert ist, wobei mindestens eine Pumpe (5) vorgesehen ist, die mit dem Tank verbunden ist, um das Fluid daraus absaugen zu können, und die mit Leistungsabschnitten verbunden ist, um das Fluid über die Leitungsabschnitte ausbringen zu können, **dadurch gekennzeichnet, daß** der Tankwagen zwei Leitungsabschnitte (12) zum Transport des Fluids umfaßt, die sich jeweils bis zu den beiden längsseitigen Enden des Rahmens oder des Waggons erstrecken, mit dem Tank verbunden sind und in einer Verbindungsvorrichtung (9) enden, über die die unter Fluiddruck stehenden Leitungsabschnitte an eine in Längsrichtung verlaufende Leitung eines benachbarten Waggons oder Wagens angeschlossen sind.

2. Tankwagen nach Anspruch 1, der zwei Pumpen umfaßt, die jeweils von einem Verbrennungsmotor angetrieben werden und mit den zwei Leitungsabschnitten verbunden sind, damit jede Pumpe die Löschflüssigkeit unter Druck gleicherma-ßen der einen oder der anderen der beiden Ausgangsleitungen zuführen kann, um den vor oder hinter dem Tankwagen gelegenen Teil des Zuges zu speisen, oder auch den beiden Leistungsabschnitt gleichzeitig, um die stromaufwärts oder stromabwärts gelegenen Teile des Zuges gleichzeitig zu speisen, und bei dem die Leistungsabschnitte teilweise biegsam sind.

3. Tankwagen nach einem der Ansprüche 2 oder 1, bei dem das Fassungsvermögen des Tankes größer ist als 10m³.

4. Tankwagen nach einem der Ansprüche 1 bis 3, der außerdem einen Luftkompressor (4) umfaßt, der den Behälter (2) mit Druck beaufschlagen kann.

5. Eisenbahnzug, **dadurch gekennzeichnet, daß** er folgendes umfaßt: einen Tankwagen nach einem der Ansprüche 1 bis 4 und wenigstens einen direkt oder indirekt an en Tankwagen angehängten Waggon (10, 22) oder Wagen, der eine in Längsrichtung verlaufende Leitung (12) umfaßt, die sich über die gesamte Länge des Waggons oder Wagens erstreckt und an jedem Ende mit einer Verbindungsvorrichtung (9) endet, damit sie entweder an eine in Längsrichtung verlaufende Leitung eines benachbarten Waggons oder Wagens oder an den einen der Ausgangsleitungsabschnitte des Tankwagens angeschlossen werden kann.

6. Zug nach Anspruch 5, der einen Waggon (10) zum Transport von Straßenfahrzeugen (F1, F2) umfaßt, der mit der in Längsrichtung verlaufenden Leitung ausgerüstet und mit Nebenleitungen versehen ist, der mit der Hauptleitung verbunden sind, und die Löschflüssigkeit Sprinklerdüsen zuzuführen, die auf dem Fahrzeugtransportwaggon montiert sind.

7. Zug nach Anspruch 6, bei dem der Waggon 810) zum Transport von Fahrzeugen (F1, F2) ein Kastengerippe (11) umfaßt, das Wände und eine Dachkonstruktion umfaßt sowie eine Reihe von Sprinklerdüsen (16), die unmittelbar unter der Dachkonstruktion angebracht sind.

8. Zug nach Anspruch 7, bei dem die Reihe von Sprinklerdüsen (16) in der Längsmittelachse der Dachkonstruktion angebracht ist.

9. Zug nach einem der Ansprüche 6 oder 7, bei dem:
- der Fahrzeugtransportwaggon (10) einen Leitungsabschnitt (15b) umfaßt, der mit der Leitung (12) des Waggons verbunden ist und der mit einer Öffnung (30) zum Anschluß an ein in das Straßentransportfahrzeug (F2) integriertes Netz (13b) von Sprinklerdüsen (18) endet;
- der Abschnitt (15b) durch eine biegsame Leitung (32) zum Anschluß an das Netz (13b) verlängert wird.

10. Waggon (10) zum Transport von einem oder mehreren Straßenfahrzeugen (F1, F9), der eine in Längsrichtung verlaufende und eine Sprinkleranlage beaufschlagende Leitung (12) umfaßt, **dadurch gekennzeichnet, daß** sich die Leitung (12) über die gesamte Länge des Waggons erstreckt und an jedem Ende mit einer Verbindungsvorrichtung (9) endet, über die die Leitung (12), gegebenenfalls über eine in Längsrichtung verlaufende Leitung wenigstens eines benachbarten Waggons oder Wagens, an einen der unter Fluiddruck stehenden Ausgangsleitungsabschnitte eines Tankwagens gemäß eines der Ansprüche 1 bis 4 angeschlossen ist, und daß die Leitung (12) Nebenleitungen umfaßt, die mit der Hauptleitung verbunden sind, um die Löschflüssigkeit Sprinklerdüsen zuzuführen, die auf dem Straßentransportwaggon (10) montiert sind.

11. Waggon (10) nach Anspruch 10, der ein Kastengerippe (11) umfaßt, welches Wände und eine Dachkonstruktion sowie eine Reihe von Sprinklerdüsen (16) umfaßt, die unmittelbar unter der Dachkonstruktion angebracht ist.

12. Waggon (10) nach Anspruch 11, bei dem die Reihe von Sprinklerdüsen (16) in der Längsmittelachse der Dachkonstruktion angebracht ist.

13. Waggon (10) nach Anspruch 12, der einen Leitungsabschnitt (15b) umfaßt, der mit der Leitung (12) des Waggons verbunden ist und mit einer Öffnung (30) zum Anschluß an ein in das Straßentransportfahrzeug (F2) integriertes Netzt (13b) von Sprinklerdüsen (18) endet.
